# EUROPÄISCHE PATENTSCHRIFT

(11) **EP 0 688 876 B1**
(45) Veröffentlichungstag und Bekanntmachung des Hinweises auf die Patenterteilung: **28.07.1999**
(21) Anmeldenummer: 95250136.9
(22) Anmeldetag: 08.06.1995
(51) Int. Cl.: C21C 5/46, F27D 9/00

(54) **Gekühlter Konvertertragring**
Cooled mantle ring for a converter
Anneau de support refroidi pour un convertisseur

(30) Priorität: 20.06.1994 DE 4423334
(43) Veröffentlichungstag der Anmeldung: 27.12.1995
(73) Patentinhaber: MANNESMANN Aktiengesellschaft, 40213 Düsseldorf (DE)
(72) Erfinder: Langlitz, Karlheinz, D-45472 Mülheim (DE); Schmitz, Gunter, D-47239 Duisburg (DE)
(74) Vertreter: Presting, Hans-Joachim, Dipl.-Ing.

(56) Entgegenhaltungen:
- EP-A- 0 413 925
- DE-A- 1 458 847
- DE-A- 2 434 807
- DE-C- 3 333 841

## Beschreibung

Die Erfindung betrifft einen gekühlten Konvertertragring bestehend aus einem Stahlmantel mit einer Innenfläche, der im Abstand zum Konverter angeordnet, diesen umgreift und der an eine Kühlmittelversorgungsstation angeschlossen ist.

Konverter für die Stahlerzeugung sind ab einer gewissen Größe in losen Tragringen gelagert. Bei der gesteigerten Anforderung an die Leistungsfähigkeit des Konvertergefäßes, insbesondere bei der

Verwendung von feuerfest Ausmauerungen mit hohem Kohlenstoffgehalt, wird die thermische Belastung der Konverterwand wie auch die des Tragringes immer höher. Diese thermische Belastung wirkt sich auch auf den mit einem Abstand von etwa 100 bis 200 mm vom Konverter angeordneten Tragring aus.

Um ein überschreiten der zulässigen Grenzen des Gefäßmantels zu verhindern, um gleichzeitig die thermische Belastung des Konvertragringes zu mindern, wird in den Zwischenraum zwischen Ring und Gefäßmantel ein Kühlmedium geführt. So ist aus der Schrift EP 0 413 925 A A1 ein Luftkühlsystem für mit losem Tragring ausgerüstete warmgängige metallurgische Gefäße bekannt, bei dem auf der Außenseite des Tragringes Luftkanäle angeordnet sind, über die Kühlluft zwischen Tragring und Außenwand des metallurgischen Gefäßes geführt wird.

Nachteil dieses Luftkühlsystems ist nicht nur die geringe Fähigkeit von gasförmigen Medien, wärme abzuführen, sondern auch das aus Umweltgründen recht ungern gesehene Abblasen der Luft.

Weiterhin ist es bekannt, den Tragring zum Zwecke der Kühlung vollständig mit Wasser zu füllen. Das durch die Tragzapfen zu- bzw. abgeführte Wasser erhöht in nachteiliger Weise das Gewicht des Tragringes. Darüber hinaus kann bei besonderen Störfällen, beispielsweise bei einem Gefäßdurchbruch der Tragring in Mitleidenschaft gezogen werden, so daß in gefährlicher Weise flüssige Schmelze und nicht beeinflußbare Wassermengen unterhalb des Konverters zusammentreffen. Darüber hinaus kommt es bei hohen thermischen Belastungen des Tragringmantels, insbesondere bei der geringen Fließgeschwindigkeit des Kühlwassers, an der Innenwand zu Bläschenbitdungen - sog.

Leidenfrosteffekt - mit der negativen Folge, daß die Wärmeabfuhr an diesen Stellen behindert wird.

Weiterhin ist durch das Auffüllen des Innenraums des Konvertertragringes eine Zugänglichkeit für Kontroll- und Wartungsarbeiten nicht mehr gegeben.

Die Erfindung hat sich das Ziel gesetzt, ein Kühlsystem für einen Konvertertragring zu schaffen, der mit einfachen Mitteln eine freie Zugänglichkeit des Tragringes erlaubt und mit geringem Energieaufwand eine sichere Kühlung der belasteten Tragringflächen gewährleistet.

Die Erfindung löst dieses Problem mit den kennzeichnenden Merkmalen des Anspruchs 1. Vorteilhafte Weiterbildungen sind in den Unteransprüchen dargelegt.

Erfindungsgemäß wird am Mantel des Konvertertragringes eine überwiegend meanderartig verlegte rohrförmig ausgebildete Kühlmittelführung vorgesehen. Teile der Kühlmittelführung, beispielsweise bei Durchbrüchen durch die Querschottbleche können dabei durch parallel geführte Rohre ausgestaltet sein. Durch diese Rohrschlange wird Kühlwasser in relativ geringer Menge aber mit relativ hoher Geschwindigkeit geführt. Die Rohrschlange ist dabei so angeordnet, daß die einzelnen parallel geführten Rohrstücke mindestens einen Abstand des doppelten Durchmessers (bezogen auf die Mittellinie) aufweisen, so daß von einer Kühllinie aus breite Teile des Tragringmantels gekühlt werden, ohne dabei mit dem Kühlmedium in Kontakt zu treten. Der Vorteil hiervon ist nicht nur die Möglichkeit der Reduzierung der erforderlichen Kühlmittelmenge bei gleichzeitiger Erhöhung der Strömungsgeschwindigkeit, sondern auch das Belassen von freien Flächen zwecks Kontrolle des Tragringmantels beispielsweise nach Rissen o. ä. Weiterhin läßt sich bei extremen Notfällen, etwa bei örtlicher Zerstörung des Tragringes, die Kühlmittelzufuhr kurzfristig stoppen, ohne daß größere Wassermengen nachfließen.

Die Erfinder schlagen weiterhin vor, einen Teil des Tragringmantels mit in das Kühlsystem einzubeziehen. Zum Einsatz kommen hierzu Rohrprofile wie Halbrohr, Winkel- und U-Profil. Diese lassen sich über einfache Schweißnähte innig mit dem Tragringmantel verbinden.

In einer weiteren Ausgestaltung wird ein Kühlblock vorgeschlagen, der beispielsweise aus Aluminium besteht und miteinander verbundene Bohrungen aufweist. Dieser Block wird über eine Kontaktmasse gegen die Innenfläche des Tragringes gedrückt. Weiterhin wird vorgeschlagen, die Kuhlmittelführungen in separate Kühlkreisläufe aufzuteilen und diese in eine Regeleinrichtung anzuschließen. Durch diese Maßnahme kann der Energieverbrauch noch weiter gesenkt werden, da hier an die Belastung angepaßt die Kühlung in Gang gesetzt werden kann.

Ein Beispiel der Erfindung ist in der beigefügten Zeichnung dargetegt. Dabei zeigt die
Figur 1 einen Schnitt durch den Konvertertragring
Figur 2 Ausgestaltungen der Rohrschlange
Figur 3 eine Meß- und Regeleinrichtung der Kühlwasserführung.

In der Figur 1 ist als Ausschnitt der mit einer feuerfesten Auskleidung 12 versehene konvertermantet 11 des Konverters 10 dargestellt. Vom Konverter 10 beabstandet ist ein Konvertertragring 20 angeordnet der mit dem Tragringmantel 21 verbundene Querschote 26 besitzt. An der Innenfläche 22 ist am Übergurt 23, am Untergurt 25 sowie auf der dem Konverter 10 zugewandten Innenseite 24 des Tragringmantels 21 eine Rohrschlange 31 vorgesehen.

In der Figur 2 sind verschiedene Ausführungsformen dieser als Rohrprofil 32 ausgebildeten Rohrschlange dargestellt, die in den ausgeführten Beispielen an der Innenseite 24 des Tragringmantels 21 angebracht sind. In der linken oberen Hälfte der Figur 2 ist das Rohrprofil 32 als Vierkant 33 ausgebildet, das an der Innenseite 24 angeschweißt ist und über eine Kontaktmasse 41 wärmestrommäßig mit dieser verbunden ist. In dem danach folgenden Beispiel ist ein Winkel 34, ein Halbrohr 35 und ein U-Profil 36 dargestellt, wobei die jeweils freien Enden der Profile mit der Innenseite 24 verbunden sind und mit dieser das Rohrprofil 32 bilden.
Als letztes Beispiel ist ein Block 37 dargestellt, in dem Bohrungen 38 eingebracht sind. Der Block 37 ist über eine Kontaktmasse 41 mit der Innenseite 24 des Tragringmantels 21 verbunden.

Die Figur 3 zeigt einen Längsschnitt durch den Obergurt 23 und den Untergurt 25 sowie die Querschote 26 des Tragringes 20. In Draufsicht ist der meanderförmige Verlauf der Rohrschlange 31 dargestellt, und zwar in der linken Seite der Kühlkreislauf K1 mit einer im wesentlichen vertikalen Fließrichtung und der rechten Seite der Kühlkreislauf K2 mit einer im wesentlichen horizontalen Kühlschlangenführung.
Die Kühlkreisläufe K1 und K2 sind mit einer Steuer- und Regeleinrichtung 54 verbunden, die ein Sicherheitsventil 51, einen Druckwächter 52 sowie einen Temperaturfühler 53 aufweisen.

### Positionsliste:

- 10: Konverter
- 11: Konvertermantel
- 12: Feuerfest Auskleidung
- 20: Tragring
- 21: Tragringmantel
- 22: Innenfläche
- 23: Obergurt
- 24: Innenseite
- 25: Untergurt
- 26: Querschot
- 30: Kühlmittelführung
- 31: Rohrschlange
- 32: Rohrprofil
- 33: Vierkant
- 34: Winkel
- 35: Halbrohr
- 36: U-Profil
- 37: Block
- 38: Bohrungen
- 40: Wärmeübertragung
- 41: Kontaktmasse
- 50: Regelkreis
- 51: Sicherheitsventil
- 52: Druckwächter
- 53: Temperaturfühler
- 54: Steuer- und Regeleinrichtung
- a: Abstand
- D: Durchmesser
- I: Mittenachse
- K: Kühlkreislauf

## Patentansprüche

1. Gekühlter Konvertertragring bestehend aus einem Stahlmantel mit einer Innenfläche, der im Abstand zum Konverter angeordnet diesen umgreift und der an eine Kühlmittelversorgungsstation angeschlossen ist,
dadurch gekennzeichnet,
daß an der Innenfläche (22) des Stahlmantels (21), im wesentlichen an der dem Konverter zugewandten Innenseite (24) des Konvertertragringes (20), eine mäanderartig verlegte, von einem flüssigen Kühlmittel durchströmte Rohrschlange (31) vorgesehen ist, und
daß der Abstand (a) zweier benachbarter Rohrschlangen (31) bezogen auf ihre Mittenachsen (I) mindestens das 2fache ihres Durchmessers (D) beträgt und
daß bei der Rohrschlange (31) ein Teil des Rohrprofils (32) von der Innenfläche (22) des Tragringmantels (21) gebildet wird.

2. Gekühlter Konvertertragring nach Anspruch 1,
dadurch gekennzeichnet,
daß die die gemeinsame Wand der Rohrschlange (31) bildende Innenfläche (22) des Konvertertragringes (20) im Querschnitt dem Umfang UT < 0,7 UR entspricht, wobei UT der von der Trangringinnenfläche gebildete Umfang und UR der Restumfang des Rohrprofils (32) ist.

3. Gekühlter Konvertertragring nach Anspruch 1,
dadurch gekennzeichnet,
daß die Rohrschlange (31) durch Bohrungen (38) in einem Kühlblock (37) gebildet wird, wobei der Kühlblock (37) über eine Kontaktmasse (41) ganzflächig mit der Innenfläche (22) des Konvertertragringes (20) verbunden ist.

4. Gekühlter Konvertertragring nach Ansprüche 3,
dadurch gekennzeichnet,
daß der Kühlblock (37) aus Aluminium ist.

5. Gekühlter Konvertertragring nach Anspruch 3,
dadurch gekennzeichnet,
daß die Kontaktmasse (41) eine Paste mit hoher Leitfähigkeit ist.

6. Gekühlter Konvertertragring nach einem der oben genannten Ansprüche,
dadurch gekennzeichnet,
daß die Kühlmittelführung (30) in separate Kühlkeisläufe (K1-Kn) aufgeteilt ist.

7. Gekühlter Konvertertragring nach Anspruch 6,
dadurch gekennzeichnet,
daß die einzelnen Kühlkreisläufe (K1, K2...Kn) an einen Regelkreis (50) angeschlossen sind und über Sicherheitsventile (51), Druckwächter (52) und Temperaturfühler (53) überwacht werden und in ihrer Kühlmittelmenge steuerbar sind.

## Claims

1. Cooled converter mantle ring consisting of a steel shell with an inner face, which ring, being disposed at a spacing from the converter, embraces tne latter and is connected to a coolant supply station,
characterised in that a pipe coil, which is laid in meandering fashion and through which a liquid coolant flows, is provided at the inner face (22) of the steel shell (21), essentially at the inner side (24) of the converter mantle ring (20) which faces the converter, that the spacing (a) of two adjacent pipe coils (31), related to their central axes (1), is at least twice their diameter (D), and that a part of the pipe profile (32) of the pipe coil (31) is formed by the inner face (22) of the mantle ring shell (21).

2. Cooled converter mantle ring according to claim 1,
characterised in that the inner face (22) of the converter mantle ring (20) which forms the common wall of the pipe coil (31) corresponds in cross section to the circumference UT < 0.7 UR, where UT is the circumference formed by the inner face of the mantle ring and UR the remaining circumference of the pipe profile (32).

3. Cooled converter mantle ring according to claim 1,
characterised in that the pipe coil (31) is formed by holes (38) in a cooling block (37), wherein the cooling block (37) is joined all over to the inner face (22) of the converter mantle ring (20) via a contact substance (41).

4. Cooled converter mantle ring according to claim 3,
characterised in that the cooling block (37) consists of aluminium.

5. Cooled converter mantle ring according to claim 3,
characterised in that the contact substance (41) is a paste of a high conductivity.

6. Cooled converter mantle ring according to one of the preceding claims,
characterised in that the coolant guide (30) is divided into separate coolant circuits (K1-Kn).

7. Cooled converter mantle ring according to claim 6,
characterised in that the individual coolant circuits (K1, K2...Kn) are connected to a control circuit (50), are monitored by means of safety valves (51), manostats (52) and temperature sensors (53) and can be controlled in terms of their coolant quantity.

## Revendications

1. Bague de support de convertisseur refroidie, constituée d'une enveloppe d'acier ayant une surface interne, qui, agencée à distance du convertisseur, entoure celui-ci et qui est raccordée à un poste d'alimentation en fluide de refroidissement,
caractérisée en ce que, sur la surface interne (22) de l'enveloppe d'acier (21), généralement sur la face interne (24), en regard du convertisseur, de la bague de support de convertisseur (20), il est prévu un serpentin (31), disposé en forme de méandre, traversé par un fluide de refroidissement liquide, et en ce que la distance (a) de deux serpentins voisins (31), relativement à leurs axes médians (I), vaut au moins deux fois leur diamètre (D), et en ce que, s'agissant du serpentin (31), une partie du profil tubulaire (32) est formée par la surface interne (22) de l'enveloppe de bague de support (21).

2. Bague de support de convertisseur refroidie selon la revendication 1,
caractérisée en ce que la surface interne (22), formant la paroi commune du serpentin (31), de la bague de support de convertisseur (20) correspond, en section transversale, à la périphérie UT < 0,7 UR, UT étant la périphérie formée par la surface interne de la bague de support et UR étant la périphérie restante du profil tubulaire (32).

3. Bague de support de convertisseur refroidie selon la revendication 1,
caractérisée en ce que le serpentin (31) est formé par des perçages (38) dans un bloc de refroidissement (37), le bloc de refroidissement (37) étant relié, par l'intermédiaire d'une masse de contact (41), sur toute la surface, à la surface interne (22) de la bague de support de convertisseur (20).

4. Bague de support de convertisseur refroidie selon la revendication 3,
caractérisée en ce que le bloc de refroidissement (37) est en aluminium.

5. Bague de support de convertisseur refroidie selon la revendication 3,
caractérisée en ce que la masse de contact (41) est une pâte ayant une conductibilité élevée.

6. Bague de support de convertisseur refroidie selon une des revendications précitées,
caractérisée en ce que le guide de fluide de refroidissement (30) est subdivisé en circuits séparés de refroidissement (K1-Kn).

7. Bague de support de convertisseur refroidie selon la revendication 6,
caractérisée en ce que les circuits de refroidissement (individuels (K1,K2...Kn) sont raccordés à un circuit de réglage (50) et sont surveillés par des soupapes de sécurité (51), des contrôleurs de pression (52) et des capteurs de température (53) et peuvent être commandés en ce qui concerne leur quantité de fluide de refroidissement.
